# EUROPÄISCHE PATENTSCHRIFT

(11) **EP 2 732 164 B1**
(45) Veröffentlichungstag und Bekanntmachung des Hinweises auf die Patenterteilung: **09.09.2015**
(21) Anmeldenummer: 12746262.0
(22) Anmeldetag: 27.06.2012
(51) Int. Cl.: F04C 2/10, F04C 15/00

(54) **ZAHNRINGPUMPE**
GEAR RING PUMP
POMPE À ENGRENAGES

(30) Priorität: 14.07.2011 DE 102011107157
(43) Veröffentlichungstag der Anmeldung: 21.05.2014
(73) Patentinhaber: NIDEC GPM GmbH, 98673 Auengrund /OT Merbelsrod (DE)
(72) Erfinder: BLECHSCHMIDT, Andreas, 98544 Zella-Mehlis (DE)
(86) Internationale Anmeldenummer: PCT/DE2012/000650
(87) Internationale Veröffentlichungsnummer: WO 2013/007233

(56) Entgegenhaltungen:
- DE-A1- 19 720 286
- GB-A- 943 624
- JP-A- 7 208 348
- US-A- 3 128 707
- US-A- 3 805 526
- US-B1- 6 769 889

## Beschreibung

Die Erfindung betrifft eine Zahnringpumpe, insbesondere für den Einsatz in kleinen Pumpenaggregaten, die vorzugsweise elektromotorisch betrieben als Baukastenpumpen hergestellt und im Fahrzeug- und Motorenbau eingesetzt werden.

Zahnringpumpen, beispielsweise in der Bauform von Gerotorpumpen werden im Fahrzeug- und Motorenbau unter anderem bei Verbrennungsmotoren als Kraftstoffpumpen oder als Ölpumpen eingesetzt.
Der in Gerotorpumpen eingesetzte Laufradsatz, besteht aus einem außenverzahnten Innenrotor und einem innenverzahnten Außenrotor, wobei der Innenrotor drehfest mit der Antriebswelle verbunden ist und weniger Zähne als der Außenrotor aufweist, und der Außenrotor drehbar in einer zylindrischen Kammer des Pumpengehäuses so gelagert ist, dass die Zähne des exzentrisch zum Außenrotor gelagerten Innenrotors bereichsweise mit den Zähnen des Außenrotors kämmen.

Im Druck- und Saugbereich des Laufradsatzes sind im Pumpengehäuse nierenförmige Pumpenkammern (Druck- und Saugniere/n) angeordnet, welche über Anschlusskanäle direkt mit am Pumpengehäuse angeordneten Druck- und Sauganschlussleitungen in Verbindung stehen und gewährleisten, dass die zu pumpende Flüssigkeit von der Sauganschlussleitung über den Laufradsatz in Druckanschlussleitung gepresst wird.

In der US 7,614,227 B2 wird eine hydrostatische Antriebseinheit eines Rasentraktors, basierend auf einer Gerotorpumpe und einem Gerotormotor vorbeschrieben, bei der der Ölvolumenstrom von der Pumpe zum Hydromotor mittels eines Drehsteuerventils in der Ausführungsform einer Drehplatte geregelt wird. Bei dieser in der US 7,614,227 B2 offenbarten Bauform ist zwischen der Drehplatte und dem Gerotormotor eine stationäre Lagerplatte angeordnet, in der mittig eine Lagerbohrung, zur drehbaren Lagerung der Motorwelle, angeordnet ist. Zudem sind in dieser Lagerplatte, im Bereich der Pumpenkammern des Gerotormotors, zwei nierenförmige Durchlassöffnungen angeordnet, so dass die Lagerplatte gleichzeitig die die Aufgabe eines Leitkörper übernimmt und in Verbindung mit den der Lagerplatte benachbarten Baugruppen, gemäß der in der US 7,614,227 B2 vorgestellten Lösung, eine Regelung des Fahrantriebes des Rasentraktors, d.h. eine Regelung seiner Geschwindigkeit und seiner Fahrtrichtung, gewährleistet werden kann.

Die in den Verbrennungsmotoren als Ölpumpen eingesetzten Gerotorpumpen dienen dort der Motorschmierung, welche z.B. bei Kraftfahrzeugen über einen Temperaturbereich von minus 40°C bis in den Bereich des Heißleerlaufbetriebs von ca. 160°C gewährleistet sein muss.

Da fast alle Pumpengehäuse aus Gründen der Kosten- und Gewichtsersparnis aus anderen Materialien gefertigt werden, wie die im jeweiligen Pumpengehäuse angeordnete Zahnradsätze, beispielsweise werden die Pumpengehäuse oftmals aus Aluminium-Druckguss und die Zahnradsätze aus Sinterstahl hergestellt, verändert sich über den großen Arbeitsbereich/Temperaturbereich von minus 40°C bis ca. 160°C, aufgrund der unterschiedlichen Wärmeausdehnungskoeffizienten von Aluminium und Stahl zwangsläufig auch das Axialspiel zwischen dem Zahnradsatz und dem Pumpengehäuse in Abhängigkeit von der jeweils aktuellen Betriebstemperatur. Dabei treten bei niedrigen Betriebstemperaturen, infolge enger Spaltmaße, zumeist Reibungsverluste und bei hohen Betriebstemperaturen, infolge zu großer Spaltmaße, Verluste im volumetrischen Wirkungsgrad auf, die bis zu 50% bis 60 % des für die jeweilige Zahnringpumpenanordnung günstigsten volumetrischen Wirkungsgrades betragen können.

Dabei sinkt der volumetrische Wirkungsgrad mit steigenden Temperaturen etwa linear ab.

Im Stand der Technik wurden daher die unterschiedlichsten Lösungen zur Optimierung des Axialspaltes/Axialspieles vorgeschlagen.

So ist aus der DE 103 31 979 A1 eine als Ölpumpe eingesetzte Zahnringpumpe bekannt, deren Axialspiel mit Hilfe von im Bereich der Schraubverbindungen zwischen dem Pumpendeckel und dem Pumpenflansch angeordneten Distanzelementen dadurch optimiert wird, dass diese Distanzelement einen geringeren Wärmeausdehnungskoeffizienten aufweisen als der Pumpendeckel, der Pumpenflansch und/oder der Zahnradsatz.

Durch den Einbau derartiger Distanzelemente, beispielsweise aus Nickelstahl, verkleinert sich das Axialspiel bei hohen Temperaturen und vergrößert sich bei niedrigen Temperaturen.

Der Einbau derartiger Distanzelemente führt zu einer Erhöhung des volumetrischen Wirkungsgrades gegenüber herkömmlichen Pumpen aus Aluminium-Druckguss mit Zahnradsätzen aus Stahl von bis zu 40 bis 50%, hat dabei jedoch den Nachteil, da die Distanzelemente zwangsläufig außerhalb des Pumpenrotor-Durchmessers und innerhalb des Pumpengehäuses angeordnet werden müssen, dass diese Lösung eine wesentliche radiale Vergrößerung des Bauraumes der jeweiligen Pumpe erfordert.

Eine im Außendurchmesser kleiner bauende Bauform einer Zahnringpumpe ist aus der DE 10 2008 054 758 A1 bekannt. Bei dieser Bauform werden zur Axialspaltminimierung zwei miteinander verbundene, den Gerotor umgebende Gehäuseteile zusätzlich zur Verbindungskraft mittels geeigneter Federelemente gegeneinander verspannt.

Diese Lösung hat jedoch den Nachteil, dass aufgrund der unter Federvorspannung am Rotor anliegenden Bauteile zwangsläufig stirnseitig am Rotor Reibmomente auftreten, die hohe Wirkungsgradverluste zur Folge haben.

Gleichzeitig erhöht sich aufgrund der in den Pumpengehäuse integrierten Bauund Funktionselemente, wie den Lagerstellen für die Antriebswelle, den im Pumpengehäuse anzuordnenden Saug- und Drucknieren und den zugehörigen Anschlusskanälen zwangsläufig mit kleiner werdender Baugröße der Fertigungs- und Montageaufwand.

Zudem beeinträchtigen mit kleiner werdender Baugröße die Spaltgeometrien überproportional den Wirkungsgrad.

Um nun, insbesondere mit kleiner werdender Baugröße, die Fertigungsgenauigkeit und damit den Fertigungsaufwand zu reduzieren, wurde im Stand der Technik vorgeschlagen diese Gehäuse insbesondere von kleinen Zahnringpumpen modular aufzubauen, d.h. aus mehreren Bauteilen zusammenzufügen.

Bei diesen Bauformen werden zwischen den benachbarten Bauteilen Elastdomerdichtungen zum Toleranzausgleich angeordnet.

Bei diesen Lösungen mit elastischem Toleranzausgleich treten beim Verspannen der benachbarten Bauteile zwangsläufig "Restspannungen" auf, welche an den Stirnseiten des Laufradsatzes wiederum zu Reibmomenten führen.

Werden die benachbarten Bauteilen jedoch "gerade" so verspannt, dass zwischen Ihnen noch toleranzbedingte Spalte verbleiben, dann treten mit zunehmender Betriebstemperatur am Laufradsatz stirnseitig Leckageverluste auf, die, wie bereits erläutert, den Wirkungsgrad bei den sehr klein bauenden Zahnringpumpen überproportional stark beeinträchtigen.

Um nun diese, entweder aus Leckageverlusten resultierenden, oder aus der "Verspannung" der Elastdomerdichtungen gegen den Laufradsatz resultierenden Wirkungsgradverluste zu reduzieren, muss zur Axialspaltkompensation, insbesondere bei sehr klein bauenden Zahnringpumpen, zwangsläufig die Fertigungsgenauigkeit und damit der Herstellungsaufwand überproportional erhöht werden.

Zur Axialspaltkompensation werden im Stand der Technik auch beidseitig dem Pumpenlaufradsatz benachbarte, axial verschiebbare Dichtplatten eingesetzt, auf deren dem Pumpenlaufradsatz abgewanden Seite von Elastdomerdichtungen umschlossene Hohlräume angeordnet sind, die dann im Betriebszustand der Pumpe druckbeaufschlagt werden.

Doch bei klein bauenden Zahnringpumpen ist gerade diese Lösung mit beidseitig des Pumpenlaufradsatzes benachbart angeordneten, axial verschiebbaren Dichtplatten nicht geeignet, um mit vertretbaren Fertigungskosten einen optimalen Wirkungsgrad zu erzielen.

Der Einsatz dieser axial verschiebbaren Dichtplatten mit Druckbeaufschlagung eines von Elastdomerdichtungen umschlossenen, zwischen den benachbarten Bauteilen angeordneten Hohlraumes bewirkt jedoch auch gleichzeitig, dass zudem der Hohlrauminnendruck auch randseitig auf die Elastdomerdichtung einwirkt, so dass mit kleiner werdender Pumpenbaugröße der axiale Toleranzausgleich mit druckbeaufschlagten Elastdomerdichtungen bewirkt, dass das Verhältnis der "Elastdomerdichtungskraft" zur hydraulisch generierten Kraft immer ungünstiger wird, und dass mit kleiner werdender Baugröße der Zahnringpumpen (z.B. bei Gerotorpumpen mit einem Fördervolumenstrom von ca. 8 l/min und Außenabmessungen von ca. 40 mm x 40 mm x 40 mm) die nicht kalkulierbaren "Störkräfte" überwiegen und dann den Gesamtwirkungsgrad Pumpe dominierend beeinflussen.

Der Erfindung liegt daher die Aufgabe zugrunde, eine Zahnringpumpe zu entwickeln, die die vorgenannten Nachteile des Standes der Technik beseitigt, und die insbesondere bei kleinen, d.h. auch bei im Außendurchmesser des Gehäuses klein bauenden Pumpenaggregaten, welche vorzugsweise elektromotorisch betrieben und als Baukastenpumpen derart gefertigt werden, dass weitestgehend in der Geometrie gleiche Gehäuserohteile verwendet werden, eingesetzt werden kann, wobei die zu entwickelnde Zahnringpumpe zudem entsprechend des jeweiligen Kundenwunsches in den Steuerzeiten der Pumpe fertigungstechnisch einfach modifizierbar sei soll, so dass stets ein strömungstechnisch optimales Verhalten der erfindungsgemäßen Pumpe gewährleistet ist, dabei soll die zu entwickelnde Zahnringpumpe auch in sehr kleinen Pumpenbaugrößen sehr kostengünstig herstellbar sein, und zudem auch bei Verwendung von sehr kostengünstigen Baugruppen, wie Pumpengehäusen aus Aluminium und Pumpenrädern aus Stahl, selbst unter extremen Einsatzbedingungen, wie beispielsweise als Ölpumpe in Verbindung mit einem Verbrennungsmotor, d.h. über den Temperaturarbeitsbereich derartiger Ölpumpe, von ca. - 40 °C bis ca. + 160 °C hinweg, stets einen optimalen Axialspalt (und dadurch minimale Verluste) gewährleisten, so dass über den gesamten Drehzahl- und Temperaturbereich derartiger Pumpe hinweg stets ein hoher Gesamtwirkungsgrad gewährleistet ist, wobei die zu entwickelnde Zahnringpumpe selbstverständlich im gesamten Drehzahl- und Temperaturbereich stets zuverlässig, robust und störunanfällig arbeiten soll.

Erfindungsgemäß wird diese Aufgabe durch eine Zahnringpumpe mit den Merkmalen des Hauptanspruches der Erfindung gelöst.

Vorteilhafte Ausführungen, Einzelheiten wie auch weitere Merkmale der Erfindung ergeben sich aus den Unteransprüchen sowie der nachfolgenden Beschreibung des erfindungsgemäßen Ausführungsbeispieles in Verbindung mit den Zeichnungen zur erfindungsgemäßen Lösung.

Nachfolgend soll nun die Erfindung an Hand eines Ausführungsbeispieles in Verbindung mit fünf Darstellungen näher erläutert werden.

Es zeigen dabei die
- Figur 1 :: eine Explosivdarstellung einer erfindungsgemäßen Zahnringpumpe in der Bauform einer Gerotorpumpe in einer perspektivischen Ansicht von oben, in Längsrichtung der Antriebswelle 7 aus der Richtung des Gehäusedeckels 5;
- Figur 2 :: eine Explosivdarstellung der erfindungsgemäßen Zahnringpumpe in der Bauform einer Gerotorpumpe in einer perspektivischen Ansicht von oben und aus der Richtung des Pumpengehäuses 1;
- Figur 3 :: eine Explosivdarstellung der erfindungsgemäßen Zahnringpumpe in der Bauform einer Gerotorpumpe in einer perspektivischen Ansicht von vorn, aus Richtung der Antriebswelle 7 und des Gehäusedeckels 5;
- Figur 4 :: eine Zusammenstellungszeichnung der erfindungsgemäßen Zahnringpumpe in der Bauform einer Gerotorpumpe in der Vorderansicht (mit Blick auf den Deckel) mit der Darstellung der Schnittführung für Figur 5;
- Figur 5:: eine Zusammenstellungszeichnung der erfindungsgemäßen Zahnringpumpe in der Bauform einer Gerotorpumpe, in der Seitenansicht, im Teilschnitt mit der Schnittführung gemäß Figur 4.

Die in den Figuren 1 bis 5 dargestellte, erfindungsgemäße Zahnringpumpe mit einem Pumpengehäuse 1, einem im Pumpengehäuse 1 angeordneten Arbeitsraum 2 mit in der Stirnwand 3 des Arbeitsraumes 2 im Pumpengehäuse 1 angeordneten Ein- und oder Ausströmbereichen, einem am Pumpengehäuse 1 angeordneten, mittels einer Dichtung 4 abgedichteten Gehäusedeckels 5, mit einem drehbar im Pumpengehäuse 1 angeordneten, von einer in einem Pumpenlager 6 gelagerten Antriebswelle 7 an der ein Laufradsatz 8 angeordnet ist, der aus einem drehfest mit der Antriebswelle 7 verbunden außenverzahnten Innenrotor 9 und einem innenverzahnten Außenrotor 10 besteht, welcher drehbar in einer Rotorlagerung 11 im zylindrischen Arbeitsraum 2 des Pumpengehäuses 1 derart gelagert ist, dass die Zähne des exzentrisch zum Außenrotor 10 gelagerten Innenrotors 9 bereichsweise mit den Zähnen des Außenrotors 10 kämmen, mit ein- oder beidseitig im Saugbereich des Laufradsatzes 8 angeordneter/angeordneten Saugniere/n 12 und ein- oder beidseitig im Druckbereich des Laufradsatz 8 angeordneter/angeordneten Druckniere/n 13, wobei die Saugniere/n 12 über einen/mehreren im Pumpengehäuse 1 angeordneten Saugkanal 14 / angeordnete Saugkanäle 14 mit mindestens einem am Pumpengehäuse 1 angeordneten Sauganschluss 15 verbunden ist/sind und die Druckniere/n 13 über einen/mehrere im Pumpengehäuse 1 angeordneten Druckkanal 16 / angeordnete Druckkanäle 16 mit mindestens einem am Pumpengehäuse 1 angeordneten Druckanschluss 17 verbunden ist/sind, und die zu pumpende Flüssigkeit vom Sauganschluss 15 über den im Pumpengehäuse 1 angeordneten Laufradsatz 8 in den Druckanschluss 17 gepresst wird, zeichnet sich unter anderem dadurch aus, dass das Pumpenlager 6 im Gehäusedeckel 5 angeordnet ist

Erfindungswesentlich ist in diesem Zusammenhang, dass im Pumpengehäuse 1 zwischen dem Laufradsatz 8 und der Stirnwand 3 des Arbeitsraumes 2 verdrehsicher ein in Richtung der Antriebswelle 7 verschiebbar gelagerter Portträger 18 angeordnet ist, in dem sowohl eine Saugniere 12 wie auch eine Druckniere 13 angeordnet ist und beide jeweils voneinander getrennt den Portträger 18 über die gesamte Dicke des Portträgers 18, diesen in Form einer mit der Saugniere 12 verbundenen Einströmkammer 19, wie auch andererseits einer mit der Druckniere 13 verbundenen Ausströmströmkammer 20 durchdringen, wobei die Dicke des Portträgers 18 in etwa der Dicke des Laufradsatzes 8 entspricht und diese aber auch um bis zu 20% überragen kann, und der Wärmeausdehnungskoeffizient des Portträgers 18 etwa um 70% bis 120% über dem Wärmeausdehnungskoeffizienten des Pumpengehäuses 1 liegt, und dass die drehfest mit dem Innenrotor 9 verbundene Antriebswelle 7 keinesfalls in den Portträger 18 hineinragt, (bzw. in diesem gelagert ist). Kennzeichnend ist weiterhin, dass der Portträger 18 an der dem Laufradsatz 8 benachbarten Stirnseite verschleißfest ausgebildet, bzw. verschleißfest beschichtet ist, oder dass zwischen dem Laufradsatz 8 und dem Portträger 18 ein drehfest mit dem Portträger 18 verbundenes Gleitblech 25 angeordnet ist, wodurch zwischen dem Laufradsatz 8 und dem Portträger 18 neben den Reibungsverlusten auch der Verschleiß minimiert wird, so dass mittels der erfindungsgemäßen Lösung eine lange Lebensdauer bei hohem Wirkungsgrad gewährleistet werden kann.

In der Figur 1 ist als eine der möglichen Bauformen dieses Merkmals, ein zwischen dem Laufradsatz 8 und dem Portträger 18 angeordnetes Gleitblech 25 dargestellt, wobei am Gleitblech 25 eine Rastnase 26 angeordnet ist, die mit einer am Portträger 18 angeordneten Rastnut 27 formschlüssig in Wirkverbindung tritt, und dadurch das Gleitblech 25 drehfest mit dem Portträger 18 verbindet.

Wesentlich ist dabei auch, dass im Gleitblech 25 ebenfalls eine der Saugniere 12 des Portträger 18 zugeordnete Saugniere 12 und auch eine der Druckniere 13 des Portträger 18 zugeordnete Druckniere 13 angeordnet sind, so dass ein ungehinderter Durchtritt des Fördermediums "durch das Gleitblech hindurch" gegeben ist.

Vorteilhaft ist in diesem Zusammenhang auch, wenn im Gleitblech 25 eine Wellenführungsbohrung 28 angeordnet ist.

Durch die Einbringung der Wellenführungsbohrung 28 wird das Gleitblech 25 in seiner Biegesteifigkeit reduziert, dadurch ist ein besseres Anlegen und Anpassen an den Laufradsatz 8 und den Portträger 18 möglich. Gleichzeitig kann mit der Wellenführungsbohrung 28 ein geringfügiger Überstand der Antriebswelle 7 erreicht werden.

Erfindungsgemäß ist auch, dass der Gehäusedeckel 5 über im Pumpengehäuse 1 angeordnete Positionierstifte 21 und am Gehäusedeckel 5 zugeordnete Positionierkerben 22 verdrehsicher am Pumpengehäuse 1, und der Portträger 18 mittels einer exzentrisch im Portträger 18 angeordneten Stiftführungsbohrung 24 und einem in der Stirnwand 3 des Arbeitsraumes 2 der Stiftführungsbohrung 24 zugeordnet angeordneten Führungsstift 23 axial verschiebbar im Pumpengehäuse 1 gelagert ist.

Diese erfindungsgemäße Anordnung ermöglicht in Verbindung mit der erfindungsgemäßen Anordnung des erfindungsgemäßen Portträgers 18 in axialer Richtung neben dem Laufradsatz 8 der erfindungsgemäßen Zahnringpumpe, da der Portträger 18 den Zu- und Abströmbereich der Pumpe in seiner funktionellen Geometrie abbildet, dass in Verbindung mit der erfindungsgemäßen, äußeren zylindrischen Geometrie des Portträgers 18 dieser in gewissen Grenzen problemlos im Pumpengehäuse 1 verdreht, und exakt, z.B. durch Führungsstifte 23 im Pumpengehäuse 1, lagesicher positioniert werden kann.

Somit können mittels des erfindungsgemäßen Einsatzes des erfindungsgemäßen Portträgers 18, durch die oben beschriebene drehwinkelbedingte Anpassung erstmals problemlos, einfach und zudem sehr kostengünstig die Steuerzeiten der Pumpe auf den jeweiligen Einsatzfall der Pumpe strömungstechnisch optimiert werden.

Zudem dient der erfindungsgemäße Portträger 18 aber auch dazu gleichzeitig eine Optimierung des Axialspaltes zu gewährleisten.

Hierzu werden für den Portträger 18 erfindungsgemäß Werkstoffe eingesetzt, deren Wärmeausdehnungskoeffizient möglichst den doppelten Wert des Wärmeausdehnungskoeffizienten des Gehäusewerkstoffes aufweist.

Die Dicke des Portträgers 18 entspricht dabei in etwa der Dicke des Laufradsatzes 8.

Um jedoch bei entsprechend gewünschtem axialem Grundspiel zwischen dem Laufradsatz 8 und dem Portträger 18 eine Überkompensation des Axialspaltes zu bewirken, kann die Dicke des Portträgers 18 beispielsweise auch auf ca. 120 % der Dicke des Laufradsatzes 8 erhöht werden.

Im vorliegenden Ausführungsbeispiel, mit einem Pumpengehäuse 1 aus Aluminium, wurden als Werkstoffe für den Portträger 18 modifizierte Duroplaste eingesetzt, wobei die Dicke des Portträgers selbstverständlich in Abhängigkeit von dem jeweils für den Portträger 18 eingesetzten Grundmaterial variiert.

Für den Portträger 18 können aber auch speziell modifizierte Duroplastwerkstoffe eingesetzt werden, die z.B. durch gezielte Beimengung von reibungsreduzierenden Stoffen das Laufverhalten des benachbart angeordneten Laufradsatzes deutlich verbessern.

Erfindungsgemäß ist es auch, wenn der Portträger 18 aus gesinterten und harzgebundenen Natriumchloriden gefertigt wird.

Durch die Verwendung von gesinterten und harzgebundenen Natriumchloriden zur Herstellung der Portträger 18 kann eine vorgegebene axiale Wärmeausdehnung eines Aluminiumpumpengehäuses mit einem Wärmeausdehnungskoeffizienten für Aluminium von etwa 23 x 10⁻⁶ K⁻¹ durch einen Portträgers aus gesinterten und harzgebundenen Natriumchloriden, bei einem Wärmeausdehnungskoeffizienten für Natriumchlorid von etwa 40 ... 44 x 10⁻⁶ K⁻¹, effektiv, d.h. mit relativ geringer Dickenabmessung eines aus gesinterten und harzgebundenen Natriumchloriden gefertigten Portträgers 18 kompensiert werden.

Mittels der erfindungsgemäßen Lösung werden somit bei Einsatz unterschiedlicher Werkstoffe für Gehäuse und Rotor stets die von der jeweiligen Betriebstemperatur abhängenden Axialspalte im gesamten Temperaturarbeitsbereich der Pumpe optimiert, d.h. es wird kostengünstig eine optimale, dynamische Axialspaltkompensation gewährleistet.

In Abhängigkeit von der Wahl des Werkstoffes für den Portträger 18 in Verbindung mit der Dimensionierung der Dicke des Portträger 18 wird es auch möglich, die Axialspalte bei niedrigen Temperaturen größer zu gestalten und bei höheren Temperaturen durch deutlich größere Längenausdehnung des Portträgers 18 das Axialspiel zu verkleinern.

Eine derartige Tendenz "unterstützt" das natürliche Viskositätsverhalten von diversen Ölsorten und führt somit zu einer insgesamt wesentlich effizienter arbeitenden Pumpe.

Ein weiterer Vorteil der erfindungsgemäßen Lösung besteht auch darin, dass bei der hier vorgestellten erfindungsgemäßen Axialspaltkompensation der Laufradsatz 8 frei von axialen Belastungen bleibt, so dass die dadurch auftretenden Reibmomente vermieden werden, die zwangsläufig stets zu Wirkungsgradverlusten führen.

Der erfindungsgemäß gewollte temperaturkompensierende Effekt des erfindungsgemäß in axialer Richtung neben dem Laufradsatz 8 platzierten erfindungsgemäßen Portträgers 18 bewirkt bei Temperaturerhöhung und einem daraus resultierenden axialen Wachstum des Arbeitsraumes 2 im Pumpengehäuse 1, in dem der Laufradsatz 8 und der Portträgers 18 untergebracht sind, dass durch eine deutlich höhere Wärmeausdehnung des erfindungsgemäßen Portträgers 18, das axiale Wachstum des Arbeitsraumes 2 unter gleichzeitiger Beachtung des Wachstums des Laufradsatzes 8 ausgeglichen wird.

Bei überkompensiertem Längenausgleich besteht erfindungsgemäß die Möglichkeit, das axiale Grundspiel bei tiefen Temperaturen relativ hoch zu legen, und dadurch dem Viskositätsverhalten des zu fördernden Mediums entgegenzukommen, um so die Antriebsleistung im niedrigen Temperaturbereich der erfindungsgemäßen Zahnringpumpe zu reduzieren, und so den Wirkungsgrad auch in diesem Betriebspunkt deutlich zu erhöhen. Dabei ermöglicht die erfindungsgemäße Lösung infolge der erfindungsgemäßen Anordnung des erfindungsgemäßen Portträgers 18 in Verbindung mit all den bereits beschriebenen Wirkungen zudem gleichzeitig auch die Herstellung von im Außendurchmesser des Gehäuses klein bauenden Pumpenaggregaten.

### Bezugszeichenzusammenstellung

- 1: Pumpengehäuse
- 2: Arbeitsraum
- 3: Stirnwand
- 4: Dichtung
- 5: Gehäusedeckel
- 6: Pumpenlager
- 7: Antriebswelle
- 8: Laufradsatz
- 9: Innenrotor
- 10: Außenrotor
- 11: Rotorlagerung
- 12: Saugniere
- 13: Druckniere
- 14: Saugkanal
- 15: Sauganschluss
- 16: Druckkanal
- 17: Druckanschluss
- 18: Portträger
- 19: Einströmkammer
- 20: Ausströmkammer
- 21: Positionierstift
- 22: Positionierkerbe
- 23: Führungsstift
- 24: Stiftführungsbohrung
- 25: Gleitblech
- 26: Rastnase
- 27: Rastnut
- 28: Wellenführungsbohrung

## Patentansprüche

1. Zahnringpumpe mit einem Pumpengehäuse (1), einem im Pumpengehäuse (1) angeordneten Arbeitsraum (2) mit in der Stirnwand (3) des Arbeitsraumes (2) im Pumpengehäuse (1) angeordneten Ein- und/oder Ausströmbereichen, einem am Pumpengehäuse (1) angeordneten, mittels einer Dichtung (4) abgedichteten Gehäusedeckel (5), mit einer drehbar im Pumpengehäuse (1) angeordneten, in einem Pumpenlager (6) gelagerten Antriebswelle (7) an der ein Laufradsatz (8) angeordnet ist, der aus einem drehfest mit der Antriebswelle (7) verbunden außenverzahnten Innenrotor (9) und einem innenverzahnten Außenrotor (10) besteht, welcher drehbar in einer Rotorlagerung (11) im zylindrischen Arbeitsraum (2) des Pumpengehäuses (1) derart gelagert ist, dass die Zähne des exzentrisch zum Außenrotor (10) gelagerten Innenrotors (9) bereichsweise mit den Zähnen des Außenrotors (10) kämmen, mit ein- oder beidseitig im Saugbereich des Laufradsatzes (8) angeordneter/angeordneten Saugniere/n (12) und ein- oder beidseitig im Druckbereich des Laufradsatz (8) angeordneter/angeordneten Druckniere/n (13), wobei die Saugniere/n (12) über einen/mehreren im Pumpengehäuse (1) angeordneten Saugkanal (14) / angeordnete Saugkanäle (14) mit mindestens einem am Pumpengehäuse (1) angeordneten Sauganschluss (15) verbunden ist/sind und die Druckniere/n (13) über einen/mehrere im Pumpengehäuse (1) angeordneten Druckkanal (16) / angeordnete Druckkanäle (16) mit mindestens einem am Pumpengehäuse (1) angeordneten Druckanschluss (17) verbunden ist/sind, und die zu pumpende Flüssigkeit vom Sauganschluss (15) über den im Pumpengehäuse (1) angeordneten Laufradsatz (8) in den Druckanschluss (17) gepresst wird, **dadurch gekennzeichnet,**
- **dass** das Pumpenlager (6) im Gehäusedeckel (5) angeordnet ist, und
- **dass** im Pumpengehäuse (1) zwischen dem Laufradsatz (8) und der Stirnwand (3) des Arbeitsraumes (2) verdrehsicher ein in Richtung der Antriebswelle (7) verschiebbar gelagerter Portträger (18) angeordnet ist, in dem sowohl eine Saugniere (12), wie auch eine Druckniere (13) angeordnet sind und beide jeweils voneinander getrennt den Portträger (18), über die gesamte Dicke des Portträgers (18), in Form einer mit der Saugniere/n (12) verbundenen Einströmkammer (19) und einer mit der Druckniere (13) verbundenen Ausströmströmkammer (20) durchdringen, wobei die Dicke des Portträgers (18) entweder der Dicke des Laufradsatzes (8) entspricht, oder die Dicke des Laufradsatzes (8) um bis zu 20% überragt, wobei der Wärmeausdehnungskoeffizient des Portträgers (18) um 70% bis 120% über dem Wärmeausdehnungskoeffizienten des Pumpengehäuses (1) liegt, und
- **dass** die drehfest mit dem Innenrotor (9) verbundene Antriebswelle (7) keinesfalls in den Portträger (18) hineinragt, und
- **dass** der Portträger (18) an der dem Laufradsatz (8) benachbarten Stirnseite verschleißfest ausgebildet, bzw. beschichtet ist, und/oder dass zwischen dem Laufradsatz (8) und dem Portträger (18) ein drehfest mit dem Portträger verbundenes Gleitblech (25) angeordnet ist.

2. Zahnringpumpe nach Anspruch 1, **dadurch gekennzeichnet, dass** der Gehäusedeckel (5) über im Pumpengehäuse (1) angeordnete Positionierstifte (21) und am Gehäusedeckel (5) zugeordnete Positionierkerben (22) verdrehsicher am Pumpengehäuse (1), und der Portträger (18) mittels einer exzentrisch im Portträger (18) angeordneten Stiftführungsbohrung (24) und eines in der Stirnwand (3) des Arbeitsraumes (2) der Stiftführungsbohrung (24) zugeordnet angeordneten Führungsstiftes (23) axial verschiebbar im Pumpengehäuse (1) gelagert ist.

3. Zahnringpumpe nach Anspruch 1, **dadurch gekennzeichnet, dass** der Portträger (18) aus modifizierten Duroplasten gefertigt ist.

4. Zahnringpumpe nach Anspruch 1, **dadurch gekennzeichnet, dass** der Portträger (18) aus gesinterten und harzgebundenen Natriumchloriden gefertigt ist.

5. Zahnringpumpe nach Anspruch 1, mit einem zwischen dem Laufradsatz (8) und dem Portträger (18) angeordneten Gleitblech (25), **dadurch gekennzeichnet, dass** im Gleitblech (25) ebenfalls eine der Saugniere (12) des Portträger (18) zugeordnete Saugniere (12) sowie eine der Druckniere (13) des Portträger (18) zugeordnete Druckniere (13) angeordnet sind.

6. Zahnringpumpe nach Anspruch 5, **dadurch gekennzeichnet, dass** am Gleitblech (25) eine Rastnase (26) angeordnet ist, die mit einer am Portträger (18) angeordneten Rastnut (27) formschlüssig in Wirkverbindung tritt.

7. Zahnringpumpe nach Anspruch 5, **dadurch gekennzeichnet, dass** im Gleitblech (25) eine Wellenführungsbohrung (28) angeordnet ist.

## Claims

1. Gear ring pump with a pump housing (1), with a working space (2) in the pump housing (1) with intake and / or outlet areas located in the front wall (3) of the working space (2) in the pump housing (1) a sealed housing cover (5) located at the pump housing (1) by using a seal (4), with a rotatable drive shaft (7) mounted on a pump bearing (6) in the pump housing (1) where an impeller mechanism (8) is located, consisting of an interior rotor (9) with external gear teeth connected rotatably with the drive shaft (7) and an exterior rotor (10) with internal gear teeth, which is mounted rotatably in a rotor bearing (11) in the cylindrical working space (2) of the pump housing (1) in such a way that the teeth of the interior rotator (9) located off-centre to the exterior rotor (10) mesh in certain areas with the teeth of the exterior rotor (10), with suction manifold(s) (12) located on one or both sides in the suction area of the impeller mechanism (8) and with pressure manifold(s) (13) located on one or both sides in the pressure area of the impeller mechanism (8), whereby the suction manifold(s) (12) is / are connected via one suction duct (14) / suction ducts (14) located in the pump housing (1) with at least one suction connection (15) located at the pump housing (1) and that the pressure manifold(s) (13) is / are connected via one pressure duct (16) / pressure ducts (16) located in the pump housing (1) with at least one pressure connection (17) located at the pump housing (1) and that the liquid to be pumped from the suction connection (15) through the impeller mechanism (8) located in the pump housing (1) is forced into the pressure connection (17), **characterized by** the fact,
- that the pump bearing (6) is located in the housing cover (5) and
- that a mounted portal support (18) is located in the pump housing (1) between the impeller mechanism (8) and the front wall (3) of the working space (2) so that it is twist-free and can be slid in the direction of the drive shaft (7) where both a suction manifold (12) and also a pressure manifold (13) are located and where both penetrate the portal support (18) completely separate from each other over the entire thickness of the portal support (18) in the form of an inflow chamber (19) connected with the suction manifold(s) (12) and an outflow chamber (20) connected with the pressure manifold (13), whereby the thickness of the portal support (18) either corresponds to the thickness of the impeller mechanism (8), or extends beyond the thickness of the impeller mechanism (8) by up to 20%, whereby the coefficient of thermal expansion of the portal support (18) is 70% to 120% more than the coefficient of thermal expansion of the pump housing (1) and
- that the drive shaft (7) connected twist-free with the interior rotor (9) does not project in any way at all into the portal support (18) and
- that the portal support (18), designed to be wear resistant or coated on the front side adjacent to the impeller mechanism (8) and / or that a twist-free sliding plate (25), connected with portal support is located between the impeller mechanism (8) and the portal support (18).

2. Gear ring pump according to claim 1, **characterized by** the fact that the housing cover (5) is mounted by a positioning pin (21) located in the pump housing (1) and associated positioning notches (22) at the housing cover (5) on the pump housing (1) so that it is twist-free and that the portal support (18) is mounted at the pump housing (1) by using a pin guide hole (24) located eccentrically in the portal support (18) and a guide pin (23) associated with the pin guide hole (24) in the front wall (3) of the working space (2) so that it can be moved axially.

3. Gear ring pump according to claim 1, **characterized by** the fact that the portal support (18) is made out of modified Duroplast.

4. Gear ring pump according to claim 1, **characterized by** the fact that the portal support (18) is made out of sintered and resin-coated sodium chloride.

5. Gear ring pump according to claim 1 with a sliding plate (25) located between the impeller mechanism (8) and the portal support (18), **characterized by** the fact that a suction manifold (12) associated with the suction manifold (12) of the portal support (18) and also a pressure manifold (13) associated with the pressure manifold (13) of the portal support (18) are also arranged in the sliding plate (25).

6. Gear ring pump according to claim 5, **characterized by** the fact that a locking catch (26) is located in the sliding plate (25) to form a positive, locking operative connection with a locking slot (27) located at the portal support (18).

7. Gear ring pump according to claim 5, **characterized by** the fact that a shaft guide hole (28) is located in the sliding plate (25).

## Revendications

1. Pompe à engrenages avec un carter de pompe (1), un espace de travail (2) disposé dans le carter de pompe (1), avec des zones d'admission et/ou d'éjection placées dans la paroi frontale (3) de l'espace de travail (2) dans le carter de pompe (1), un couvercle de carter (5) disposé sur le carter de pompe (1) et étanchéifié par un joint (4), avec un arbre d'entraînement (7) disposé de manière rotative dans le carter de pompe (1) et placé dans un palier de pompe (6) sur lequel arbre d'entraînement (7) un jeu de roues (8) est disposé, celui-ci étant composé d'un rotor intérieur (9) crénelé à l'extérieur et solidaire en rotation avec l'arbre d'entraînement (7) et d'un rotor extérieur (10) crénelé à l'intérieur, celui-ci étant disposé de manière pivotante dans un palier de rotor (11) dans l'espace de travail (2) cylindrique du carter de pompe (1) de telle manière que les dents du rotor intérieur (9) placé de manière excentrée par rapport au rotor extérieur (10) s'engrènent par endroits avec les dents du rotor extérieur (10), avec un/des espace/s réniforme/s d'aspiration (12) disposé/s sur un seul côté ou des deux côtés dans l'espace d'aspiration du jeu de roues (8) et un/des espace/s réniforme/s de pression (13) disposé/s sur un seul côté ou des deux côtés dans l'espace de pression du jeu de roues (8), l'/les espace/s réniforme/s d'aspiration (12) étant relié/s via un/plusieurs canal/canaux d'aspiration (14) disposé/s dans le carter de pompe (1) avec au moins un raccord d'aspiration (15) disposé sur le carter de pompe (1) et l'/les espace/s réniforme/s de pression (13) étant relié/s via un/plusieurs canal/canaux de pression (16) disposé/s dans le carter de pompe (1) avec au moins un raccord de pression (17) disposé sur le carter de pompe (1), et le fluide à pomper étant pressé dans le raccord de pression (17) par le raccord d'aspiration (15) via le jeu de roues (8) disposé dans le carter de pompe (1), **caractérisée par le fait**
- **que**, le palier de pompe (6) est disposé dans le couvercle de carter (5), et
- **que**, dans le carter de pompe (1) entre le jeu de roues (8) et la paroi frontale (3) de l'espace de travail (2), un porte-support (18) maintenu sans possibilité de rotation est disposé de manière à coulisser en direction de l'arbre d'entraînement (7), dans lequel porte-support (18) sont placés aussi bien un espace réniforme d'aspiration (12) qu'un espace réniforme de pression (13), tous deux traversant séparément l'un de l'autre le porte-support (18), sur toute l'épaisseur de celui-ci, sous forme d'une chambre d'admission (19) reliée à l'/aux espace/s réniforme/s d'aspiration (12) et d'une chambre d'éjection (20) reliée à l'espace réniforme de pression (13), l'épaisseur du porte-support (18) correspondant soit à l'épaisseur du jeu de roues (8), soit dépassant l'épaisseur du jeu de roues (8) de 20% au maximum, le coefficient de dilatation thermique du porte-support (18) étant supérieur de 70% à 120% au coefficient de dilatation thermique du carter de pompe (1), et
- **que** l'arbre d'entraînement (7) relié de manière solidaire en rotation au rotor intérieur (9) n'avançant en aucun cas à l'intérieur sur porte-support (18), et
- **que** le porte-support (18) est conçu sans usure voire pourvu d'un revêtement sur le côté frontal adjacent au jeu de roues (8) et/ou que, entre le jeu de roues (8) et le porte-support (18), une tôle coulissante (25) solidaire en rotation et reliée au porte-support est disposée.

2. Pompe à engrenages selon l'exigence 1 **caractérisée par le fait que** le couvercle de carter (5) est logé de manière solidaire en rotation sur le carter de pompe (1) au moyen de tiges de positionnement (21) disposées dans le carter de pompe (1) et d'encoches de positionnement (22) placées sur le couvercle de carter (5) et que le porte-support (18) est logé dans le carter de pompe (1) de manière à pouvoir être déplacé axialement au moyen d'un perçage de guidage de tige (24) placé excentriquement dans le porte-support (18) et d'une tige de guidage (23) disposée dans la paroi frontale (3) de l'espace de travail (2) du perçage de guidage de tige (24).

3. Pompe à engrenages selon l'exigence 1 **caractérisée par le fait que** le porte-support (18) est conçu en matériaux thermodurcissables modifiés.

4. Pompe à engrenages selon l'exigence 1 **caractérisée par le fait que** le porte-support (18) est conçu en chlorure de sodium fritté et lié par résine.

5. Pompe à engrenages selon l'exigence 1, avec une tôle coulissante (25) disposée entre le jeu de roues (8) et le porte-support (18), **caractérisée par le fait que**, dans la tôle coulissante (25), un espace réniforme d'aspiration (12) attribué à l'un des espaces réniformes d'aspiration (12) du porte-support (18) ainsi qu'un espace réniforme de pression (13) attribué à l'un des espaces réniformes de pression (13) du porte-support (18) sont également disposés.

6. Pompe à engrenages selon l'exigence 5 **caractérisée par le fait qu'**un bec de blocage (26) est disposé sur la tôle coulissante (25), lequel bec de blocage (26) étant en liaison active et en complémentarité de forme avec une rainure de blocage (27) disposée sur le porte-support (18).

7. Pompe à engrenages selon l'exigence 5 **caractérisée par le fait qu'**un perçage de guidage d'arbre (28) est disposé dans la tôle coulissante (25).
